# EUROPÄISCHE PATENTSCHRIFT

(11) **EP 1 674 732 B1**
(45) Veröffentlichungstag und Bekanntmachung des Hinweises auf die Patenterteilung: **29.07.2015**
(21) Anmeldenummer: 05023602.5
(22) Anmeldetag: 28.10.2005
(51) Int. Cl.: F04D 15/00, A62C 4/00

(54) **Explosionsschutz für ein nichtelektrisches Gerät**
Explosion protection for non-electric device
Dispositif de prévention contre une explosion pour appareil non électrique

(30) Priorität: 21.12.2004 DE 102004061366
(43) Veröffentlichungstag der Anmeldung: 28.06.2006
(73) Patentinhaber: KSB Aktiengesellschaft, 67227 Frankenthal (DE)
(72) Erfinder: Skatulla, Jochen, 95326 Kulmbach (DE)

(56) Entgegenhaltungen:
- EP-A- 1 515 041
- GB-A- 2 075 643
- GB-A- 2 187 920
- US-A- 5 336 064
- US-A- 6 086 331

## Beschreibung

Gegenstand der Erfindung ist ein Explosionsschutz für ein nichtelektrisches, im Betriebszustand heißes Gerät oder Aggregat, insbesondere für eine Kreiselpumpe für heiße Fördermedien.

Die GB-A-2 075 643 offenbart ein gekapseltes Maschinenaggregat in einem geräusch- und/oder hitzeisolierten Maschinengehäuse. Das gekapselte Maschinenaggregat besteht aus einem Dieselmotor und einem Kompressor, die in einem schalldämmenden Gehäuse angeordnet sind. Die Innenwandung des Gehäuses ist mit einer Isolierstoffschicht abgedeckt. Zur Kühlung des Aggregates ist die Innenwandung mit Kühlflächen versehen, die mit einer Kühlmittelversorgung verbunden sind.

Der Explosionsschutz, kurz: Ex-Schutz, für Geräte oder Aggregate bezog sich in der Vergangenheit im wesentlichen auf die Ex-Schutz-konforme Auswahl elektrischer Bauteile und nichtfunkender Werkstoffkombinationen von Geräten. Durch eine neue europäische Richtlinie (RL 94/9 EG) werden nun auch nichtelektrische Geräte bezüglich ihres Gefahrenpotentials als Zündquelle betrachtet und dementsprechend Maßnahmen zum sicheren Einsatz im Ex-Bereich verlangt. So ist unter anderem sicherzustellen, daß die Oberflächentemperatur des Gerätes bzw. Aggregates unterhalb der maximal zulässigen Zündtemperatur des jeweils in Frage kommenden Ex-Bereiches liegt. Dabei werden die Zündtemperaturen üblicherweise in Temperaturklassen eingeteilt.

Aufgrund der nun gültigen Regelung müssen fallweise auch für Kreiselpumpen mit hohen Mediumstemperaturen Maßnahmen für den Ex-Schutz getroffen werden. Dies gilt beispielsweise für Pumpen, deren Mediumstemperatur 200°C überschreitet, die aber in Temperaturklasse T3 mit einer maximal zulässigen Temperatur von 200°C betrieben werden sollen. Hier bieten sich auf den ersten Blick verschiedene Maßnahmen an, die aber unter Umständen aus unterschiedlichen Gründen verworfen werden müssen:
- eine Isolierung der Pumpe ist unzulässig, da durch Leckage und Aufkonzentration eine Zündgefahr entstehen könnte;
- eine effektive Kühlung der Pumpe durch ein Fremdmedium, z.B. Wasser, erfordert hohen zusätzlichen Aufwand, der oft nicht bereitgestellt werden kann;
- eine "schwadenhemmende Kapselung" gemäß der europäischen Norm EN13463-3 ist bei bestimmten Ex-Zonen und aufgrund der komplexen Geometrie des abzudichtenden Gegenstandes häufig nicht anwendbar.

Der Erfindung liegt somit die Aufgabe zugrunde, einen Ex-Schutz für ein nichtelektrisches, im Betriebszustand heißes Gerät oder Aggregat zu schaffen, der bei geringem Aufwand eine hohe Sicherheit gewährleistet.

Die gestellte Aufgabe wird erfindungsgemäß gelöst durch eine nur Teilbereiche, insbesondere eine heiße Zone, der Oberfläche des Gerätes oder Aggregates mit Abstand umschließende Einhausung, wobei ein nicht explosionsfähiges, Wärme abführendes Gas mit Überdruck in die Einhausung geleitet und über Öffnungen aus der Einhausung abgeführt wird, wobei Spalte zwischen der Oberfläche des Gerätes oder Aggregates und der Einhausung verbleiben.

Die Erfindung greift hier auf eine Technik zurück, die in ihrem Prinzip bereits bekannt ist, bisher jedoch für andere Zwecke und mit anderer Gestaltung verwandt wurde: die Kapselung von Maschinenaggregaten, die insbesondere zur Reduzierung der Geräuschemission eingesetzt wurde. Zu diesem Zweck war die Kapsel meist an ihrer Innenwandung noch mit einer schalldämpfenden Schicht versehen.

Die vorzugsweise aus Metall bestehende, geerdete Einhausung der Erfindung schirmt die heiße Oberfläche des Gerätes oder Aggregates gegenüber der Umgebung ab, wobei durch das in die Einhausung geförderte Gas verschiedene Wirkungen erzeugt werden: Um das Gerät oder Aggregat herum wird eine Ex-freie Zone geschaffen. Da durch das Gas ein Überdruck in der Einhausung erzeugt wird, kann kein Gas, also auch keine Ex-Atmosphäre, von außen eindringen. Vielmehr wird ein ständiger Strom des geförderten Gases nach außen aufrechterhalten, womit sich im übrigen ein stetiger Strom zur Abführung von Wärme ergibt, was wiederum die Oberflächentemperatur der Einhausung unter dem geforderten Grenzwert hält.

Die Beaufschlagung des Innenraumes der Einhausung erfolgt vorzugsweise durch ein inertes Gas. So kann beispielsweise Stickstoff verwendet werden. Es kann aber auch Systemluft oder Nicht-Ex-Umgebungsluft durch ein geeignetes Fördersystem in die Einhausung geleitet werden.

Die Abführung des eingeleiteten Gases aus der Einhausung kann auf verschiedene Weise und auf verschiedenen Wegen erfolgen. Bevorzugt werden nichtberührende Spalte zwischen der Oberfläche des Gerätes und der Einhausung. Dies hat den Vorteil, daß temperaturbeständige Dichtungen zwischen der heißen Oberfläche und der Einhausung ebenso eingespart werden wie eine separate Vorrichtung zur Abführung des eingeleiteten Gases.

Zur Erreichung einer erhöhten Sicherheit wird empfohlen, eine Vorrichtung zur Überwachung der Oberflächentemperatur des Gerätes und der Einhausung vorzusehen. Hierdurch wird nicht nur die Einhaltung einer vorgeschriebenen Maximaltemperatur sichergestellt. Überdies werden Störungen, die sich durch einen Temperaturanstieg bemerkbar machen, frühzeitig erkannt, was wiederum die Übermittlung eines Störsignals und/oder die frühzeitige Abschaltung des betroffenen Gerätes oder Aggregates ermöglicht.

Außerdem wird eine Vorrichtung zur Überwachung des Druckes innerhalb der Einhausung empfohlen. Hierdurch ergibt sich eine sehr früh ansprechende Warneinrichtung, die unter anderem bereits auf eine Beeinträchtigung in der Förderung des Wärme abführenden Gases reagiert. Ein unzulässig hoher Druckaufbau in der Einhausung wird hierdurch verhindert.

Schließlich kann auch eine Vorrichtung zur Überwachung etwaiger Leckagen des Gerätes oder Aggregates von Nutzen sein, da auch diese ein frühzeitiges Reagieren auf mögliche Störungen erlaubt.

Anhand eines Ausführungsbeispiels wird die Erfindung näher erläutert. Die Zeichnung zeigt eine durch einen separat aufgestellten Elektromotor 1 angetriebene Kreiselpumpe 2, die der Förderung eines mehr als 200°C heißen Mediums dient.

Durch das über einen Saugstutzen 3 eintretende und über einen Druckstutzen 4 austretende Fördermedium wird das Gehäuse 5 der Kreiselpumpe 2 nach einer gewissen Förderdauer auf einen Maximalwert erhitzt, der bei nicht erfolgender Kühlung ebenfalls über 200°C läge. Um in der Ex-Temperaturklasse T3 einsetzbar zu sein, darf aber die der Atmosphäre 6 ausgesetzte Oberflächentemperatur des aus Elektromotor 1 und Kreiselpumpe 2 bestehenden Aggregates an keiner Stelle die Grenze von 200°C überschreiten. Um dieser Forderung zu genügen, muß die Oberfläche des Gehäuses 5 gegenüber der Atmosphäre 6 abgeschirmt werden. Dies kann allerdings nicht in einer Weise geschehen, wie bei den mit dem Saugstutzen 3 und dem Druckstutzen 4 der Kreiselpumpe 2 verbundenen - hier nicht dargestellten - Rohrleitungen, nämlich durch eine auf der Oberfläche angebrachte Isolierung. Würde nämlich am Pumpengehäuse 5 eine nicht mit Sicherheit auszuschließende Leckage auftreten, entstände eine Zündgefahr.

Die Abschirmung des Gehäuses 5 gegenüber der Atmosphäre 6 geschieht durch eine Einhausung 7, die die heiße Zone und einen angrenzenden kühleren Bereich der Kreiselpumpe 2 umschließt, ohne jedoch Kontakt mit den verschiedenen Oberflächenbereichen zu haben. Tatsächlich verbleiben Spalte 8 zwischen der Oberfläche der Kreiselpumpe 2 und der Einhausung 7.

Die Einhausung 7 bildet einen Ex-geschützten Raum 9, der über eine Rohrleitung 10 mit einem nicht explosionsfähigen Gas aus einer - nicht dargestellten - Quelle beschickt wird. Dabei ist sichergestellt, daß der Druck im Raum 9 stets über dem Druck der umgebenden Atmosphäre 6 liegt. Daher kann keine Luft aus der Umgebung in die Einhausung 7 einströmen. Vor allem aber ergibt sich eine ständige, über die Spalte 8 abfließende Leckage des Gases aus dem Raum 9 in die Umgebung. Aufgrund des ebenfalls ständigen Nachfließens von Gas in den Raum 9 entsteht so ein steter Gasstrom, der einen Teil der im Raum 9 vorhandenen Wärme in die Umgebung 6 abführt. Ausgangstemperatur und Menge des in den Raum 9 gedrückten Gases sind so gewählt, daß die Oberflächentemperatur der Einhausung 7 stets unterhalb von 200°C bleibt. Dies wird mit Hilfe eines Thermometers 11 überwacht.

Durch ein Thermometer 12 wird die Oberflächentemperatur des Pumpengehäuses 5 überwacht. Diese Überwachung erlaubt ein frühzeitiges Reagieren auf etwaige Störungen, da ein Ansteigen der Mediumstemperatur an dieser Stelle eher erkannt wird als an der Einhausung 7. Im übrigen läßt sich anhand der hier gemessenen Temperatur der Zeitpunkt bestimmen, zu dem die Einhausung 7 geöffnet werden darf: dies ist der Fall, wenn die Pumpentemperatur 195°C oder weniger beträgt.

Schließlich ist auch noch ein Druckwächter 13 vorgesehen, mit dem der Druck im Raum 9 überwacht wird. Eine Störung in dem System, welches das Gas für den Raum 9 liefert, eine zu starke Leckage aus dem Raum 9 oder ein unzulässiger Druckanstieg werden frühzeitig angezeigt, so daß abhelfende Maßnahmen rechtzeitig eingeleitet werden können.

## Patentansprüche

1. Explosionsschutz für ein nichtelektrisches, im Betriebszustand heißes Gerät oder Aggregat, insbesondere für eine Kreiselpumpe (2) für heiße Fördermedien, **gekennzeichnet durch** eine nur Teilbereiche, insbesondere eine heiße Zone, der Oberfläche des Gerätes oder Aggregates (2) mit Abstand umschließende Einhausung (7), wobei ein nicht explosionsfähiges, Wärme abführendes Gas mit Überdruck in die Einhausung (7) geleitet und über Öffnungen (8) aus der Einhausung (7) abgeführt wird, wobei Spalte zwischen der Oberfläche des Gerätes oder Aggregates (2) und der Einhausung (7) verbleiben.

2. Explosionsschutz nach Anspruch 1, **dadurch gekennzeichnet, daß** ein inertes Gas in die Einhausung (7) geleitet wird.

3. Explosionsschutz nach Anspruch 1 oder 2, **dadurch gekennzeichnet, daß** für die Abführung des eingeleiteten Gases die Spalte (8) zwischen der Oberfläche des Gerätes oder Aggregates (2) und der Einhausung (7) vorgesehen sind.

4. Explosionsschutz nach Anspruch 1 oder 2, **dadurch gekennzeichnet, daß** die zwischen der Oberfläche des Gerätes oder Aggregates (2) und der Einhausung (7) vorhandenen Spalte (8) mit einem temperaturbeständigen isolierenden Dichtmittel verschlossen sind, wobei für die Abführung des eingeleiteten Gases eine separate Vorrichtung vorgesehen ist.

5. Explosionsschutz nach einem der vorangegangenen Ansprüche, **gekennzeichnet durch** eine Vorrichtung (11, 12) zur Überwachung der Oberflächentemperatur des Gerätes oder Aggregates (2) und der Einhausung (7).

6. Explosionsschutz nach einem der vorangegangenen Ansprüche, **gekennzeichnet durch** eine Vorrichtung (13) zur Überwachung des Druckes innerhalb der Einhausung (7).

7. Explosionsschutz nach einem der vorangegangenen Ansprüche, **gekennzeichnet durch** eine Vorrichtung zur Überwachung etwaiger Leckagen des Gerätes oder Aggregates (2).

8. Explosionsschutz nach einem der vorangegangenen Ansprüche, **dadurch gekennzeichnet, daß** die Einhausung (7) aus Metall besteht und geerdet ist.

## Claims

1. Explosion protection for a non-electric device or unit that is hot in the operating state, in particular for a centrifugal pump (2) for hot delivery media, **characterized by** an enclosure (7) that only encloses partial regions, in particular a hot zone, of the surface of the device or unit (2) at a distance, wherein a non-explosive, heat-dissipating gas under positive pressure is fed into the enclosure (7) and is removed from the enclosure (7) by way of openings (8), wherein gaps remain between the surface of the device or unit (2) and the enclosure (7).

2. Explosion protection according to Claim 1, **characterized in that** an inert gas is fed into the enclosure (7).

3. Explosion protection according to Claim 1 or 2, **characterized in that** the gaps (8) between the surface of the device or unit (2) and the enclosure (7) are provided for the removal of the gas introduced.

4. Explosion protection according to Claim 1 or 2, **characterized in that** the gaps (8) that are present between the surface of the device or unit (2) and the enclosure (7) are closed with a temperature-resistant insulating sealant, wherein a separate device is provided for the removal of the gas introduced.

5. Explosion protection according to one of the preceding claims, **characterized by** a device (11, 12) for monitoring the surface temperature of the device or unit (2) and the enclosure (7).

6. Explosion protection according to one of the preceding claims, **characterized by** a device (13) for monitoring the pressure inside the enclosure (7).

7. Explosion protection according to one of the preceding claims, **characterized by** a device for monitoring any leakages of the device or unit (2).

8. Explosion protection according to one of the preceding claims, **characterized in that** the enclosure (7) consists of metal and is earthed.

## Revendications

1. Dispositif de prévention contre une explosion pour un appareil ou une unité non électrique, chaud(e) à l'état de fonctionnement, en particulier pour une pompe centrifuge (2) pour fluides refoulés chauds, **caractérisé par** une enceinte (7) entourant seulement des régions partielles, en particulier une zone chaude, de la surface de l'appareil ou de l'unité (2) à distance de celles-ci, un gaz non explosif, évacuant la chaleur, étant guidé avec une surpression dans l'enceinte (7) et étant évacué par le biais d'ouvertures (8) hors de l'enceinte (7), des interstices subsistant entre la surface de l'appareil ou de l'unité (2) et l'enceinte (7).

2. Dispositif de prévention contre une explosion selon la revendication 1, **caractérisé en ce qu'**un gaz inerte est guidé dans l'enceinte (7).

3. Dispositif de prévention contre une explosion selon la revendication 1 ou 2, **caractérisé en ce que** pour l'évacuation du gaz introduit, les interstices (8) sont prévus entre la surface de l'appareil ou de l'unité (2) et l'enceinte (7).

4. Dispositif de prévention contre une explosion selon la revendication 1 ou 2, **caractérisé en ce que** les interstices (8) prévus entre la surface de l'appareil ou de l'unité (2) et l'enceinte (7) sont fermés par un moyen d'étanchéité isolant résistant à la température, un dispositif séparé étant prévu pour l'évacuation du gaz introduit.

5. Dispositif de prévention contre une explosion selon l'une quelconque des revendications précédentes, **caractérisé par** un dispositif (11, 12) pour surveiller la température en surface de l'appareil ou de l'unité (2) et de l'enceinte (7).

6. Dispositif de prévention contre une explosion selon l'une quelconque des revendications précédentes, **caractérisé par** un dispositif (13) pour surveiller la pression à l'intérieur de l'enceinte (7).

7. Dispositif de prévention contre une explosion selon l'une quelconque des revendications précédentes, **caractérisé par** un dispositif pour surveiller des fuites éventuelles de l'appareil ou de l'unité (2).

8. Dispositif de prévention contre une explosion selon l'une quelconque des revendications précédentes, **caractérisé en ce que** l'enceinte (7) se compose de métal et est mise à la terre.
